# EUROPÄISCHE PATENTSCHRIFT

(11) **EP 2 933 558 B1**
(45) Veröffentlichungstag und Bekanntmachung des Hinweises auf die Patenterteilung: **04.09.2019**
(21) Anmeldenummer: 15163574.5
(22) Anmeldetag: 14.04.2015
(51) Int. Cl.: F23J 13/08, F23L 17/02

(54) **WINDABWEISERSYSTEM**
WIND DEFLECTOR SYSTEM
SYSTÈME DE DÉFLECTEUR D'AIR

(30) Priorität: 16.04.2014 DE 202014101816 U
(43) Veröffentlichungstag der Anmeldung: 21.10.2015
(73) Patentinhaber: WeLiPa AG, 8595 Altnau (CH)
(72) Erfinder: Bächle, Dieter, 8597 Landschlacht (CH)
(74) Vertreter: Patentanwälte Behrmann Wagner PartG mbB

(56) Entgegenhaltungen:
- EP-A1- 2 169 310
- US-A- 1 073 079
- US-A- 1 531 831
- US-A- 3 345 931
- US-A- 3 477 358

## Beschreibung

Die Erfindung betrifft ein Windabweisersystem mit einem Windabweiser sowie einer Abgasleitung für Verbrennungsgase von Gebäudeheizungen gemäß Anspruch 1.

Bei Gebäudeheizungen, insbesondere bei Brennwertthermen besteht das Problem, dass windbedingte Druckschwankungen, insbesondere ein temporärer windbedingter Überdruck dazu führen kann, dass Abgas in den Gebäudeinnenraum strömt mit einer daraus resultierenden Gefahr für darin befindliche Personen. Aus diesem Grund sind Gebäudeheizungen im Regelfall mit einem Überdruckwächter ausgestattet, der bei unzulässig hohen Drücken die Gebäudeheizung in einen Störmodus überführt bzw. den Heizvorgang bis zu einer manuellen Entsperrung unterbricht. Zur Vermeidung von windbedingten Überdrücken in Abgasleitungen von Gebäudeheizungen sind rotatorisch angeordnete Windabweiser bekannt, die sich mit der Windrichtung drehen und auf diese Weise die Windhauptströmungsrichtung seitlich an der Abgasleitungsöffnung vorbeigleiten. Nachteilig ist der komplexe Aufbau sowie die Verschleißanfälligkeit derartiger Systeme.

Aus der DE 39 29 578 C2 ist ein Windabweiser zur Montage am Auslassbereich von Abgasleitungen für Verbrennungsgase von Gebäudeheizungen bekannt. Der Windabweiser weist einen sich kegelförmig in Richtung Abgasleitung verjüngenden Abschnitt auf, welcher umfangsseitig von einem zylindrischen Mantel umgeben ist.

Die FR 2 574 904 A1 beschreibt eine Abdeckhaube für Schornsteine mit einem in ein Abgasrohr ragenden kegelförmigen Abschnitt.

Aus der GB 1 088 908 A ist ein mehrteiliger Windabweiser bekannt, umfassend ein rohrseitiges Leitblech und ein mit Abstand darüber anordnenbares Luftleitelement.

Die US 4,206,693 A beschreibt ein Windabweisersystem für Schornsteine mit einer Mehrzahl von über einander angeordneten Lamellenabschnitten. Die EP 0 214 087 A1 beschreibt eine Kaminhaube mit zwei axial beabstandeten Deflektoren.

Die US 3,477,358 beschreibt einen metallischen Rotor zum Einleiten von Wind in ein Rohr.

Die US 1,531,831 beschreibt ebenfalls einen metallischen, mit dem Wind rotierenden Körper zum endseitigen Aufsatz auf ein Rohr.

Die US 3,354,931 beschreibt einen metallischen Windabweiser mit einem höhenverstellbaren Deckelelement.

Die oberbegriffbildende US 1,073,079 beschreibt ein Windabweisersystem mit einem Windabweiser dessen Schirmabschnitt in die Abgasleitung hineinragt.

Ausgehend von dem vorgenannten Stand der Technik liegt der Erfindung daher die Aufgabe zugrunde ein Windabweisersysstem mit einem Windabweiser ohne beweglich angeordnete Teile anzugeben, der leicht fertigbar ist und der zuverlässig windbedingte Überdrücke in Abgasleitungen auch bei wechselnden Windrichtungen und/oder Windströmungseinfallswinkeln verhindert sowie einen guten Halt an der Abgasleitung garantiert.

Ferner besteht die Aufgabe darin, ein entsprechend verbessertes Windabweisersystem mit einem derartigen Windabweiser anzugeben. Diese Aufgabe wird hinsichtlich des Windabweisersystems mit den Merkmalen des Anspruchs 1 gelöst.

Vorteilhafte Weiterbildungen der Erfindung sind in den Unteransprüchen angegeben. In den Rahmen der Erfindung fallen sämtliche Kombinationen aus zumindest zwei von in der Beschreibung, den Ansprüchen und/oder den Figuren offenbarten Merkmalen.

Der Windabweiser des nach dem Konzept der Erfindung ausgebildeten Windabweisersysems zeichnet sich dadurch aus, dass dieser keine durch Windeinfluss bewegte bzw. beweglich angeordnete Teile umfasst. Der Windabweiser ist zur Gewährleistung einer guten Windabweiserfunktion erfindungsgemäß mit einem rotationssymmetrischen Schirmabschnitt ausgestattet, also mit einem Schirmabschnitt mit einer bezogen auf die Längsmittelachse des Schirmabschnittes rotationssymmetrischen Mantelfläche (Anströmfläche für den Wind), wobei sich der radiale Durchmesser des Schirmabschnittes ausgehend von einem, vorzugsweise oberen, maximalen Durchmesser über die Axialerstreckung (bevorzugt hin zu den Fixiermitteln und/oder der Abgasleitung) verjüngt und zudem in einer axialen Längsschnittansicht (d.h. an einer Seite einer solchen Längsschnittansicht) einen konkav gebogenen sowie einen konvex gebogenen Axialabschnitt aufweist, wobei bevorzugt der konvex gebogene Axialabschnitt oberhalb des konkav gebogenen Axialabschnittes angeordnet ist. Ganz besonders bevorzugt ist es, wenn vorerwähnter oberer konvex gebogener Axialabschnitt in einen zylindrischen Endabschnitt des Schirmabschnittes übergeht. Erfindungsgemäß ist an diesem, insbesondere endseitig ein bevorzugt vorgesehener später noch zu erläuternder Verschlussdeckel fixiert.

Ein derartig ausgestalteter Windabweiser hat gegenüber bekannten Windabweisern wesentliche Vorteile. Zum einen ist der Verschleiß aufgrund des Verzichtes auf mit dem Wind bewegte Bauteile gering. Darüber hinaus ist der Windabweiser kostengünstig fertigbar, wobei hierzu der Schirmabschnitt aus Kunststoff, insbesondere als Kunststoffspritzgussteil ausgebildet ist. Aufgrund seiner rotationssymmetrischen Ausgestaltung spielt die Windrichtung für die Funktionalität überraschender Weise keine Rolle. Die spezielle Kontur der Mantelfläche mit ihrem im Längsschnitt betrachtet konvexen sowie konkaven Axialabschnitt gewährleistet darüber hinaus einen zuverlässigen funktionierenden Windabweiser auch bei unterschiedlichen Anströmwinkeln relativ zur Horizontalen.

Erfindungsgemäß ist der Windabweiser dabei im montierten Zustand so angeordnet, dass der Schirmabschnitt axial in die Abgasleitung hineinragt, wobei bevorzugt der Schirmabschnitt innerhalb der Abgasleitung mit einem vorgesehenen Hülsenabschnitt der Fixiermittel durch Verschrauben mit der ebenfalls vorerwähnten Fixierschraube verbunden ist. Ganz besonders zweckmäßig ist es, wenn ein oberer, von der Abgasleitung abgewandter und von diesem axial beabstandeter Abschnitt des Schirmabschnittes den Außendurchmesser der Abgasleitung in radialer Richtung nach außen überragt, und zwar bevorzugt in jede Radialrichtung um eine Strecke, die mindestens dem halben Außenradius der Abgasleitung entspricht.

Erfindungsgemäß ist vorgesehen, dass die Mantelfläche des Schirmabschnittes im axialen Längsschnitt eine S-förmige (Außen-)Kontur aufweist. Dabei ist die S-Form bevorzugt bezogen auf die Längsmittelachse des Schirmabschnittes abgewinkelt bzw. schräg angeordnet.

Besonders zweckmäßig ist an der erfindungsgemäßen Ausführungsform, im Hinblick auf eine kostengünstige Ausbildung des Schirmabschnittes als Kunststoffteil, insbesondere als Kunststoffspritzgussteil, dass dieses innen hohl ausgestaltet ist. Bevorzugt beträgt die Wandstärke des hohen Schirmabschnittes zwischen 2mm und 5mm. Insbesondere in diesem Fall kann, wie später noch erläutert werden wird, der Schirmabschnitt mittels einer Fixierschraube fixiert werden, die vollständig innerhalb des Schirmabschnittes versteckt werden kann. Der Windabweiser ist mit einem, bevorzugt mit dem Schirmabschnitt verrastbaren Deckel, ganz besonders bevorzugt aus Kunststoff verschlossen bzw. verschließbar. Ein solcher Verschlussdeckel hat u.a. die Aufgabe eine potentiell gefährliche Vereisung durch ansonsten vorkommende Wasseransammlungen zu verhindern.

Vorgenannter Verschlussdeckel ist zusätzlich zu dem Schirmabschnitt vorgesehen und vorzugsweise an diesem festgelegt bzw. festlegbar, ganz besonders bevorzugt durch eine Rastverbindung. Alternativ ist es möglich, dass der Verschlussdeckel einen Axialabschnitt des Schirmabschnittes unmittelbar selbst bildet. Besonders bevorzugt ist es, wenn der Verschlussdeckel nach oben gewölbt ist, um somit einen erleichterten Wasserabfluss zur Vermeidung von Vereisungserscheinungen zu ermöglichen.

Im Hinblick auf die konkrete Ausgestaltung der Fixiermittel gibt es unterschiedliche Möglichkeiten. Erfindungsgemäß ist eine Ausführungsform, bei der die Fixiermittel einen in der Abgasleitung versenkten, vorzugsweise zylindrischen, von dem Abgas axial durchströmbaren, Hülsenabschnitt aufweisen. Dieser garantiert einen guten Halt an der Abgasleitung. Dabei ist es besonders zweckmäßig, wenn der Hülsenabschnitt an seinem oberen Ende eine, vorzugsweise ringförmige Auflageschulter als Axialanschlag zum axialen Abstützen an einem Abgasleitungsende aufweist, um soweit eine definierte Eintauchtiefe bzw. Relativposition des Schirmabschnitts zur Auslassöffnung der Abgasleitung zu gewährleisten.

Besonders bevorzugt ist es, wenn der Schirmabschnitt wiederum nicht unmittelbar am Hülsenabschnitt festgelegt ist, sondern mittelbar über vorzugsweise einstückig mit dem Hülsenabschnitt ausgebildete Radialstege bzw. mindestens einen solchen Radialsteg. Ganz besonders bevorzugt sind mehrere, insbesondere gleichmäßig in Umfangsrichtung beabstandete Radialstege vorgesehen, die sich zentrisch, d.h. im Bereich der Längsmittelachse des Hülsenabschnittes treffen, wobei in diesem Zentralbereich der Schirmabschnitt bevorzugt festgelegt ist. Hieraus ergibt sich dann auch eine ganz besonders bevorzugte Ausführungsform, bei der der Schirmabschnitt als ein von dem Hülsenabschnitt bzw. von den Fixiermitteln separates Teil ausgebildet ist. Als besonders vorteilhaft hat es sich herausgestellt, wenn zum Fixieren des Schirmabschnittes an dem vorerwähnten Zentralbereich der Radialstege eine weiter vorne erläuterte Fixierschraube eingesetzt wird, die ganz besonders bevorzugt in dem dann innen hohlen Schirmabschnitt aufgenommen ist. Bevorzugt ist die Fixierschraube in der Längsmittelachse des Schirmabschnittes angeordnet, die im montierten Zustand des Windabweisers mit der Längsmittelachse des Hülsenabschnittes bevorzugt zusammenfällt.

Als besonders bevorzugt hat sich eine Anordnung und Dimensionierung des Schirmabschnittes herausgestellt, wonach der Schirmabschnitt des Windabweisers die Mantelfläche eines gedachten, einen Konuswinkel von 45° aufweisenden Konus, dessen Längsmittelachse mit der Längsmittelachse des Schirmabschnittes zusammenfällt und gleichzeitig dessen Mantelfläche die Innenrandkontur der Abgasleitung und/oder des fakultativen Hülsenabschnittes aufnimmt mit seinem konkav gebogenen Abschnitt berührt oder schneidet. Alternativ oder bevorzugt zusätzlich ist vorgesehen, dass der konvex gebogene Abschnitt des Schirmabschnittes des Windabweisers radial innerhalb und mit Radialabstand angeordnet ist zu der Mantelfläche eines (anderen) gedachten, einen Konuswinkel von 45° aufweisenden Konus, dessen Längsmittelachse mit der Längsmittelachse des Schirmabschnittes zusammenfällt und dessen Mantelfläche die Außenrandkontur des Abgasleitungsendes und/oder des oberen Endes des Hülsenabschnittes aufnimmt.

Ganz besonders bevorzugt ist es, wenn ein Verhältniswert aus der Axialerstreckung des die Abgasleitung überragenden Abschnittes des konkav gewölbten Abschnittes und der axialen Länge des die Abgasleitung überragenden Abschnittes des (gesamten) Windabweisers größer oder gleich ist als 0,5 und/oder zwischen 0,5 und 0,6 liegt. Ganz besonders bevorzugt beträgt dieser Verhältniswert zumindest näherungsweise 0,53.

Besonders bevorzugt ist es, wenn eine äußere obere Umfangskante des Verschlussdeckels mit einem Radius versehen ist, insbesondere zwischen 1mm und 2mm, ganz besonders von 1,5mm.

Weitere Vorteile, Merkmale und Einzelheiten der Erfindung ergeben sich aus der nachfolgenden Beschreibung bevorzugter Ausführungsbeispiele sowie anhand der Zeichnungen.

Diese zeigen in:
- Fig. 1 bis Fig. 5:: unterschiedliche, teilweise geschnittene Ansichten und Details eines nach dem Konzept der Erfindung ausgebildeten Windabweisersystems.

In den Figuren sind gleiche Elemente und Elemente mit der gleichen Funktion mit den gleichen Bezugszeichen gekennzeichnet.

Die in den Figuren angegebenen Bemaßungen sollen die Erfindung nicht beschränken - jedoch sollen sie als vorteilhafte Weiterbildungen offenbart gelten und beanspruchbar sein. Dies gilt insbesondere für beliebige, sich aus mindestens zwei Bemaßungen ergebende Verhältniswerte.

In den Fig. 1 bis Fig. 5 ist ein Windabweisersystem 1 für Gebäudeheizungen gezeigt. Dieses umfasst eine hier aus Kunststoff ausgebildete Abgasleitung 2 (Abgasrohr) für Verbrennungsgase von Gebäudeheizungen, insbesondere von Brennwertthermen sowie einen nach dem Konzept der Erfindung ausgebildeten Windabweiser 3. Dieser ist mit Hilfe von später noch zu erläuternden Fixiermitteln 4 am Endbereich der Abgasleitung 2 montiert.

Ferner umfasst der Windabweiser 3 einen Schirmabschnitt 5, der mit seinem der Abgasleitung 2 zugewandten unteren Ende in die Abgasleitung 2 hineinragt und der mit seinem davon abgewandten oberen Abschnitt die Abgasleitung 2 in radialer Richtung nach außen überragt.

Wie sich aus Fig. 3 besonders deutlich ergibt, umfasst die in der Zeichnungsebene rechte Hälfte der rotationssymmetrischen Mantelfläche 6 des Schirmabschnittes 5 eine fast liegende S-förmige Außenkontur. Diese wiederum wird gebildet von einem unteren, konkav gewölbten Abschnitt 7 (Axialabschnitt) und einen weiter oben daran anschließenden konvex gekrümmten Abschnitt 8 (Axialabschnitt), welcher wiederum weiter oben in einen zylindrischen Konturabschnitt 9 übergeht.

Wie sich aus den Figuren ergibt, ist der Schirmabschnitt 5 innen hohl ausgebildet, hier in der Ausführungsform als Kunststoffspritzgussteil, wobei der Schirmabschnitt 5 mit einem Verschlussdeckel 10 verschlossen ist, der leicht nach oben gewölbt ist, um somit einen Wasserablauf zu gewährleisten und damit Vereisungserscheinungen zu minimieren.

Wie sich aus Fig. 5 ergibt, ist der Verschlussdeckel 10 durch Verrasten bzw. durch die Realisierung einer Rastverbindung am Schirmabschnitt 5 festgelegt. Zu diesem Zweck übergreift bzw. überlappt der Verschlussdeckel 10 mit seinem Umfangsrand einen oberen Axialabschnitt des Schirmabschnittes 5 und ist mit diesem verrastet.

Aus Fig. 2 ergibt sich weiterhin, dass die Axialerstreckung des Axialabschnittes des konkav gewölbten Abschnittes 7, der die Abgasleitung 2 nach oben überragt, besser ist als die halbe Axialerstreckung des die Abgasleitung 2 nach oben überragenden Abschnittes des Windabweisers 3. Gleichzeitig beträgt das Verhältnis des maximalen Durchmessers des Windabweisers 3 und dem Innendurchmesser der Abgasleitung 2 näherungsweise 1,89.

Anstelle der in Fig. 3 gezeigten, einen Durchmesser von 60 mm aufweisenden, Abgasleitung 2 kann auch mit dem gezeigten Windabweiser eine einen Durchmesser von 80 mm aufweisende Abgasleitung eingesetzt werden. Dann ändert sich der vorerwähnte Konuswinkel des Konus 17 (vgl. Fig. 2) entsprechend. Der Konus wird steiler.

Aus Fig. 3 ist der Aufbau der Fixiermittel 4 zu erkennen. Diese umfassen einen in die Abgasleitung 2 hineinragenden Hülsenabschnitt 11, der sich axial an der Öffnungsstirnseite der Abgasleitung 2 über eine Ringschulter 12 abstützt. Einstückig mit dem Hülsenabschnitt 11 sind hier beispielhaft drei in radialer Richtung nach innen ragende Stege 13 ausgebildet, die sich in einem Zentralbereich 14 treffen. Mit diesem Zentralbereich 14 ist der Schirmabschnitt 5 mit daran festgelegtem Verschlussdeckel 10 verschraubt, und zwar über eine Fixierschraube 15, die sich auf der gemeinsamen Längsmittelachse der Abgasleitung 2 und dem Windabweiser 3 befindet.

Die Anströmung des Schirmabschnittes 5 erfolgt also durch die Öffnungssegmente zwischen den Stegen 13.

Wie sich aus den Fig. 2 und 3 ergibt, ist der Schirmabschnitt 5 so dimensioniert und angeordnet, dass eine Mantelfläche eines gedachten Konus 16 mit einem Konuswinkel von 45°, der eine Innenkontur des Hülsenabschnittes 11 bzw. des Öffnungsrandes des Hülsenabschnittes 11 in sich aufnimmt den konvex gewölbten Abschnitt 8 an zwei Stellen schneidet. Gleichzeitig liegt der konvex gewölbte Abschnitt 8 vollständig radial innerhalb bzw. beabstandet zu einem anderen gedachten Konus 17 mit einem Konuswinkel von 45°, der die Außenrandkontur des Abgasrohres in sich aufnimmt.

Wie sich insbesondere aus Fig. 4 ergibt, durchsetzt hierzu die Fixierschraube 15 eine endseitige gewindefreie Öffnung 18 des Schirmabschnittes 5 in axialer Richtung und ist mit dem Zentralbereich 14 verschraubt, wobei ein Schraubenkopf der Fixierschraube 15 den Umfangsrand der Öffnung 18 axial in Richtung Zentralbereich 14 kraftbeaufschlagt.

### Bezugszeichen

- 1: Windabweisersystem
- 2: Abgasleitung
- 3: Windabweiser
- 4: Fixiermittel
- 5: Schirmabschnitt
- 6: Mantelfläche
- 7: konkav gewölbter Abschnitt
- 8: konvex gewölbter Abschnitt
- 9: zylindrischer Konturabschnitt
- 10: Verschlussdeckel
- 11: Hülsenabschnitt
- 12: Ringschulter
- 13: Stege
- 14: Zentralbereich
- 15: Fixierschraube
- 16: Konus
- 17: Konus
- 18: Öffnung

## Patentansprüche

1. Windabweisersystem (1), umfassend eine Abgasleitung (2) für Verbrennungsgase von Gebäudeheizungen, insbesondere von Brennwertthermen, einen Windabweiser (3), sowie Fixiermittel (4) mit denen der Windabweiser (3) am Auslassbereich der Abgasleitung montiert ist, wobei der keine vom Wind bewegliche Teile aufweisende Windabweiser einen Schirmabschnitt (5) mit einer rotationssymmetrischen im axialen Längsschnitt eine S-Kontur aufweisenden Mantelfläche (6) umfasst, deren radialer Durchmesser sich ausgehend von einem maximalen Durchmesser über die Axialerstreckung verjüngt und im axialen Längsschnitt einen konkav gebogenen sowie einen konvex gebogenen Axialabschnitt (7, 8) aufweist, der Schirmabschnitt (5) innen hohl ausgebildet ist, und wobei der Windabweiser (3) an seinem oberen Ende, insbesondere mit einem den Schirmabschnitt (5) verschließenden und/oder abschnittsweise bildenden, vorzugsweise eine nach oben gewölbte Kontur (16) zum Erleichtern eines Wasserabflusses aufweisenden, Verschlussdeckel (10) verschlossen ist, wobei der Schirmabschnitt (5) axial in die Abgasleitung (2), insbesondere zentrisch, hineinragt,
**dadurch gekennzeichnet,**
**dass** der Schirmabschnitt (5) aus Kunststoff ausgebildet ist und dadurch, dass die Fixiermittel (4) einen in der Abgasleitung (2) versenkten Hülsenabschnitt (11) aufweisen.

2. Windabweisersystem nach Anspruch 1,
**dadurch gekennzeichnet,**
**dass** der Verschlussdeckel (10) mit Schirmabschnitt (5) verrastet ist.

3. Windabweisersystem nach einem der Ansprüche 1 oder 2,
**dadurch gekennzeichnet,**
**dass** der Hülsenabschnitt (11) zylindrisch ausgebildet ist.

4. Windabweisersystem nach einem der Ansprüche 1 bis 3,
**dadurch gekennzeichnet,**
**dass** der Hülsenabschnitt (11) an seinem oberen Ende eine, vorzugsweise ringförmige Auflageschulter, als Axialanschlag zum axialen Abstützen an einem Abgasleitungsende aufweist.

5. Windabweisersystem nach einem der Ansprüche 1 bis 4,
**dadurch gekennzeichnet,**
**dass** der Schirmabschnitt (5) an mindestens einem, vorzugsweise mehreren in Umfangsrichtung beabstandeten, Radialstegen (13), fixiert ist, die radial außen in den Hülsenabschnitt (11) münden.

6. Windabweisersystem nach Anspruch 5,
**dadurch gekennzeichnet,**
**dass** der Schirmabschnitt (5) über eine im inneren des Schirmabschnittes (5) aufgenommene Fixierschraube (15) mit dem mindestens einen Radialsteg (13), insbesondere einem bezogen auf den Hülsenabschnitt (11) zentrischen Befestigungsabschnitt, verbunden ist.

7. Windabweisersystem nach einem der der vorhergehenden Ansprüche,
**dadurch gekennzeichnet,**
**dass** ein oberer von der Abgasleitung (2) abgewandter und von diesem axial beabstandeter Abschnitt des Schirmabschnittes (5) den Außendurchmesser der Abgasleitung (2) in radialer Richtung nach außen überragt, bevorzugt mit einem Radiusabschnitt dessen Radialerstreckung mindestens 50% des Außenradius der Abgasleitung (2) entspricht.

8. Windabweisersystem nach einem der vorhergehenden Ansprüche,
**dadurch gekennzeichnet,**
**dass** der Schirmabschnitt (5) des Windabweisers (3) die Mantelfläche (6) eines gedachten, einen Konuswinkel von 45° aufweisenden Konus (16), dessen Längsmittelachse mit der Längsmittelachse des Schirmabschnittes (5) zusammenfällt und dessen Mantelfläche (6) die Innenrandkontur des Abgasleitungendes und/oder des oberen Endes des Hülsenabschnittes (11) aufnimmt, mit seinem konkav gebogenen Abschnitt (7) berührt oder schneidet und/oder dass der konvex gebogene Abschnitt (8) des Schirmabschnittes (5) des Windabweisers (3) radial innerhalb und mit Radialabstand angeordnet ist zu der Mantelfläche (6) eines gedachten, einen Konuswinkel von 45° aufweisenden Konus (17), dessen Längsmittelachse mit der Längsmittelachse des Schirmabschnittes (5) zusammenfällt und dessen Mantelfläche (6) die Außenrandkontur des Abgasleitungendes und/oder des oberen Endes des Hülsenabschnittes (11) aufnimmt.

9. Windabweisersystem nach einem der vorhergehenden Ansprüche,
**dadurch gekennzeichnet,**
**dass** ein Verhältniswert aus der axialen Länge des die Abgasleitung (2) überragenden Axialabschnittes des konkaven Abschnittes (7) des Schirmabschnittes (5) und axialen Länge des die Abgasleitung (2) überragenden Abschnittes des Windabweisers (3) größer oder gleich ist als 0,5 und/oder aus einem Wertebereich zwischen 0,5 und 0,6 gewählt ist und/oder dass ein Verhältniswert aus einem maximalen Außendurchmesser des Windabweisers (3) und dem Innendurchmesser der Abgasleitung (2) größer ist als 1,7 und/oder aus einem Wertebereich zwischen 1,7 und 2,1 gewählt ist.

10. Windabweisersystem nach einem der vorhergehenden Ansprüche,
**dadurch gekennzeichnet,**
**dass** der Schirmabschnitt (5) als Kunststoffspritzgussteil ausgebildet ist.

## Claims

1. A wind deflector system (1) comprising an exhaust pipe (2) for combustion gasses of building heating systems, in particular of condensing boilers, a wind deflector (3), and fixing means (4) by means of which the wind deflector (3) is mounted in the area of the outlet of the exhaust pipe, the wind deflector, which does not have any parts moved by wind, comprising a shielding portion (5) which has a peripheral surface (6) having a rotation-symmetrical S-shaped contour in the axial longitudinal section, the radial diameter of the peripheral surface (6) tapering across the axial length from a maximum diameter and having concave and convex axial portions (7, 8) in the axial longitudinal section, the shielding portion (5) being hollow on the inside, and the wind deflector (3) being closed at its upper end, in particular with a lid (10) closing and/or forming a portion of the shielding portion (5) and preferably having a contour (16) curved upward to facilitate water runoff, the shielding portion (5) protruding axially, in particular centrally, into the exhaust pipe (2),
**characterized in that**
the shielding portion (5) is made of plastic and **in that** the fixing means (4) have a sleeve portion (11) which is disposed within the exhaust pipe (2).

2. The wind deflector system according to claim 1,
**characterized in that**
the lid (10) is interlocked with the shielding portion (5).

3. The wind deflector system according to any one of claims 1 or 2,
**characterized in that**
the sleeve portion (11) is cylindrical.

4. The wind deflector system according to any one of claims 1 to 3,
**characterized in that**
at its upper end, the sleeve portion (11) has a preferably annular contact shoulder as an axial stop for axially resting on an exhaust pipe end.

5. The wind deflector system according to any one of claims 1 to 4,
**characterized in that**
the shielding portion (5) is fixed to at least one radial web (13), preferably to multiple radial webs (13) which are spaced apart in the circumferential direction and which end in the sleeve portion (11) at the radially outer side.

6. The wind deflector system according to claim 5,
**characterized in that**
the shielding portion (5) is connected to the at least one radial web (13), in particular to a centric fixing portion with respect to the sleeve portion (11), via a fixing screw (15) accommodated within the shielding portion (5).

7. The wind deflector system according to any one of the preceding claims,
**characterized in that**
an upper part of the shielding portion (5) that faces away from the exhaust pipe (2) and is axially spaced apart therefrom protrudes outward beyond the outer diameter of the exhaust pipe (2) in the radial direction, preferably by a radius portion whose radial extent corresponds to at least 50 % of the outer radius of the exhaust pipe (2).

8. The wind deflector system according to any one of the preceding claims,
**characterized in that**
the concave portion (7) of the shielding portion (5) of the wind deflector (3) touches or intersects with the peripheral surface (6) of an imaginary cone (16) which has a cone angle of 45° and whose longitudinal center line coincides with the longitudinal center line of the shielding portion (5) and whose peripheral surface (6) surrounds the inner edge contour of the exhaust pipe end and/or of the upper end of the sleeve portion (11), and/or that the convex portion (8) of the shielding portion (5) of the wind deflector (3) is disposed radially within and at a radial distance from the peripheral surface (6) of an imaginary cone (17) which has a cone angle of 45° and whose longitudinal center line coincides with the longitudinal center line of the shielding portion (5) and whose peripheral surface (6) surrounds the outer edge contour of the exhaust pipe end and/or of the upper end of the sleeve portion (11).

9. The wind deflector system according to any one of the preceding claims,
**characterized in that**
a ratio of the axial length of the axial portion of the concave portion (7) of the shielding portion (5) that protrudes beyond the exhaust pipe (2) to the axial length of the portion of the wind deflector (3) that protrudes beyond the exhaust pipe (2) is greater or equal to 0.5 and/or selected from a range of values between 0.5 and 0.6, and/or that a ratio of a maximum outer diameter of the wind deflector (3) to the inner diameter of the exhaust pipe (2) is greater than 1.7 and/or selected from a range of values between 1.7 and 2.1.

10. The wind deflector system according to any one of the preceding claims,
**characterized in that**
the shielding portion (5) is an injection-molded plastic part.

## Revendications

1. Système de déflecteur de vent (1) comprenant un tuyau d'échappement (2) pour des gaz de combustion des installations de chauffage de bâtiment, notamment des chaudières à condensation, un déflecteur de vent (3) et des moyens de fixation (4) par lesquels le déflecteur de vent (3) est monté dans la zone de la sortie du tuyau d'échappement, le déflecteur de vent, qui n'a aucune pièce agitable par le vent, comprenant une partie de blindage (5) qui a une surface périphérique (6) ayant un contour à symétrie de révolution en forme de S en coupe longitudinale, le diamètre radial de la surface périphérique (6) diminuant à partir d'un diamètre maximal le long de l'étendue axiale et ayant des parties axiales (7, 8) concave et convexe en coupe longitudinale, la partie de blindage (5) étant creuse à l'intérieur et le déflecteur de vent (3) étant fermé à son extrémité supérieure, notamment par un couvercle (10) fermant la partie de blindage (5) et/ou formant une partie de la partie de blindage (5) et ayant de préférence un contour (16) courbé vers le haut afin de faciliter l'évacuation d'eau, la partie de blindage (5) s'étendant axialement, notamment centralement, dans le tuyau d'échappement (2),
**caractérisé en ce que**
la partie de blindage (5) est en matière plastique et **en ce que** les moyens de fixation (4) ont une partie de douille (11) qui est disposée dans le tuyau d'échappement (2).

2. Système de déflecteur de vent selon la revendication 1,
**caractérisé en ce que**
le couvercle (10) est encliqueté dans la partie de blindage (5).

3. Système de déflecteur de vent selon l'une quelconque des revendications 1 ou 2,
**caractérisé en ce que**
la partie de douille (11) est cylindrique.

4. Système de déflecteur de vent selon l'une quelconque des revendications 1 à 3,
**caractérisé en ce**
**qu'**à son extrémité supérieure, la partie de douille (11) a un épaulement de support de préférence annulaire servant de butée axiale pour s'appuyer axialement sur une extrémité du tuyau d'échappement.

5. Système de déflecteur de vent selon l'une quelconque des revendications 1 à 4,
**caractérisé en ce que**
la partie de blindage (5) est attachée à au moins une âme radiale (13), de préférence à plusieurs âmes radiales (13) qui sont espacées dans la direction circonférentielle et qui débouchent dans la partie de douille (11) du côté radialement extérieur.

6. Système de déflecteur de vent selon la revendication 5,
**caractérisé en ce que**
la partie de blindage (5) est reliée avec l'au moins une âme radiale (13), notamment avec une partie de fixation centrique par rapport à la partie de douille (11), par une vis de fixation (15) logée à l'intérieur de la partie de blindage (5).

7. Système de déflecteur de vent selon l'une quelconque des revendications précédentes,
**caractérisé en ce**
**qu'**une partie supérieure de la partie de blindage (5) qui est détournée du tuyau d'échappement (2) et axialement espacée de celui-ci dépasse le diamètre extérieur du tuyau d'échappement (2) vers l'extérieur dans la direction radiale, de préférence par une partie de rayon dont l'étendue radiale correspond à au moins 50 % du rayon extérieur du tuyau d'échappement (2).

8. Système de déflecteur de vent selon l'une quelconque des revendications précédentes,
**caractérisé en ce que**
la partie concave (7) de la partie de blindage (5) du déflecteur de vent (3) touche ou croise la surface périphérique (6) d'un cône imaginaire (16) qui a un angle de cône de 45° et dont l'axe central longitudinal coïncide avec l'axe central longitudinal de la partie de blindage (5) et dont la surface périphérique (6) entoure le contour de bord intérieur de l'extrémité du tuyau d'échappement et/ou de l'extrémité supérieure de la partie de douille (11), et/ou **en ce que** la partie convexe (8) de la partie de blindage (5) du déflecteur de vent (3) est disposée radialement à l'intérieur et à une distance radiale de la surface périphérique (6) d'un cône imaginaire (17) qui a un angle de cône de 45° et dont la l'axe central longitudinal coïncide avec l'axe central longitudinal de la partie de blindage (5) et dont la surface périphérique (6) entoure le contour de bord extérieur de l'extrémité du tuyau d'échappement et/ou de l'extrémité supérieure de la partie de douille (11).

9. Système de déflecteur de vent selon l'une quelconque des revendications précédentes,
**caractérisé en ce**
**qu'**un rapport de l'étendue axiale de la partie axiale de la partie concave (7) de la partie de blindage (5) qui dépasse le tuyau d'échappement (2) à l'étendue axiale de la partie du déflecteur de vent (3) qui dépasse le tuyau d'échappement (2) est supérieur ou égal à 0,5 et/ou sélectionné dans une plage de valeurs comprises entre 0,5 et 0,6 et/ou **en ce qu'**un rapport d'un diamètre extérieur maximal du déflecteur de vent (3) au diamètre intérieur du tuyau d'échappement (2) est supérieur à 1,7 et/ou sélectionné dans une plage de valeurs comprises entre 1,7 et 2,1.

10. Système de déflecteur de vent selon l'une quelconque des revendications précédentes,
**caractérisé en ce que**
la partie de blindage (5) est une pièce en matière plastique moulée par injection.
